# EUROPÄISCHE PATENTSCHRIFT

(11) **EP 2 925 956 B1**
(45) Veröffentlichungstag und Bekanntmachung des Hinweises auf die Patenterteilung: **30.11.2016**
(21) Anmeldenummer: 13786446.8
(22) Anmeldetag: 24.10.2013
(51) Int. Cl.: E21B 36/04, E21B 43/24, H01B 7/30

(54) **GESCHIRMTE MULTIPAARANORDNUNG ALS ZULEITUNG ZU EINER INDUKTIVEN HEIZSCHLEIFE IN SCHWERÖLLAGERSTÄTTEN**
SHIELDED MULTI-PAIR ARRANGEMENT AS SUPPLY LINE TO AN INDUCTIVE HEATING LOOP IN HEAVY OIL DEPOSITS
DISPOSITIF BLINDÉ À PLUSIEURS PAIRES EN TANT QUE LIGNE D'ALIMENTATION D'UNE BOUCLE DE CHAUFFE PAR INDUCTION DANS DES GISEMENTS D'HUILES LOURDES

(30) Priorität: 07.11.2012 DE 102012220237
(43) Veröffentlichungstag der Anmeldung: 07.10.2015
(73) Patentinhaber: Siemens Aktiengesellschaft, 80333 München (DE)
(72) Erfinder: DIEHL, Dirk, 91088 Bubenreuth (DE)
(86) Internationale Anmeldenummer: PCT/EP2013/072235
(87) Internationale Veröffentlichungsnummer: WO 2014/072180

(56) Entgegenhaltungen:
- EP-A1- 1 160 801
- WO-A1-00/00989
- WO-A1-2012/036984
- DE-A1- 1 615 041
- US-A- 1 625 125

## Beschreibung

Die Erfindung betrifft eine Anordnung mehrerer elektrischer Leiterpaare zur symmetrischen Speisung eines Verbrauchers.

Zur Förderung von Schwerstölen oder Bitumen aus Ölsand- oder Ölschiefervorkommen mittels Rohrsystemen, welche durch Bohrungen darin eingebracht werden, muss die Fließfähigkeit der Öle erheblich erhöht werden. Dies kann durch Temperaturerhöhung des Vorkommens bzw. Reservoirs erreicht werden, beispielsweise durch ein Steam Assisted Gravity Drainage(SAGD)-Verfahren.

Beim SAGD-Verfahren wird Wasserdampf - dem Lösungsmittel zugesetzt sein können - unter hohem Druck durch ein innerhalb des Reservoirs horizontal verlaufendes Rohr eingepresst. Das aufgeheizte, geschmolzene und vom Sand oder Gestein abgelöste Bitumen sickert zu einem zweiten etwa 5 m tiefer gelegenem Rohr, durch das die Förderung des verflüssigten Bitumens erfolgt. Der Wasserdampf hat dabei mehrere Aufgaben gleichzeitig zu erfüllen, nämlich die Einbringung der Heizenergie zur Verflüssigung, das Ablösen vom Sand sowie den Druckaufbau im Reservoir herzustellen, um einerseits das Reservoir geomechanisch für einen Bitumentransport durchlässig zu machen (Permeabilität) und andererseits die Förderung des Bitumens ohne zusätzliche Pumpen zu ermöglichen.

Zusätzlich zu dem SAGD-Verfahren oder stattdessen kann eine induktive Heizung zur Unterstützung oder Förderung von Schwerstölen oder Bitumen verwendet werden. Eine derartige induktive Heizung ist in der Druckschrift DE 10 2008 044 953 A1 offenbart. Dabei besteht die elektromagnetisch induktive Heizung aus einer Leiterschleife, die im Reservoir verlegt ist und bei Bestromung im umliegenden Erdreich Wirbelströme induziert, die dieses erhitzen. Um die gewünschten Heizleistungsdichten von typisch 1-10 kW je Meter Länge eines Induktors zu erreichen, ist es - je nach Leitfähigkeit des Reservoirs - erforderlich Stromstärken von einigen 100 Ampere bei Frequenzen von typisch 20-100 kHz einzuprägen. Zur Kompensation eines induktiven Spannungsabfalls entlang der Leiterschleife werden Kapazitäten zwischengeschaltet, wodurch ein Serienresonanzkreis entsteht, der bei seiner Resonanzfrequenz betrieben wird und an den Klemmen eine rein ohmsche Last darstellt. Ohne diese Serienkondensatoren würde sich der induktive Spannungsabfall der bis zu einigen 100 m langen Leiterschleifen auf einige 10 kV bis über 100 kV an den Anschlussklemmen aufsummieren, was u.a. bezüglich der Isolation gegen das Erdreich kaum handhabbar ist.

Aus der WO 2012/036984 A1 ist eine elektromagnetische Heizanordnung bekannt. Die Heizanordnung umfasst einen ersten und einen zweiten Einzelleiter, von welchen jeder einen isolierten Abschnitt und einen nicht isolierten Abschnitt aufweist und aus mindestens einem Draht besteht. Die ersten und zweiten Einzelleiter sind miteinander verflochten, verdrillt oder sowohl miteinander verflochten und verdrillt derart, dass der nicht isolierte Abschnitt eines jeden Einzelleiters angrenzt an den isolierten Abschnitt des anderen Einzelleiters. Des Weiteren werden ein System und ein Verfahren zur Erwärmung einer geologischen Formation offenbart. Das System beinhaltet eine Heizanordnung in einem Bohrloch, das sich in eine Formation hinein erstreckt, ein Extraktionsbohrloch, das mit einer Pumpe verbunden ist und unter dem ersten Bohrloch angeordnet ist, und eine Übertragungseinrichtung, die mit der Heizanordnung verbunden ist. Das Verfahren beinhaltet die Schritte Bereitstellung der Systemkomponenten, Anschluss der Heizanordnung an die Hochfrequenzenergieübertragungseinrichtung, Beaufschlagung der Heizanordnung mit Hochfrequenzenergie unter Verwendung der Übertragungseinrichtung und Herauspumpen von Kohlenwasserstoffen aus dem Extraktionsbohrloch.

Weiterhin müsste eine Kompensation der Blindleistung am oder im Generator erfolgen.

In der DE 10 2008 062 326 A1 wird vorgeschlagen, zwei oder mehr Leitergruppen in periodisch wiederholten Abschnitten definierter Länge (resonance length) kapazitiv zu verkoppeln. Dabei ist jeder Leiter einzeln isoliert und besteht aus einem einzigen Draht oder einer Vielzahl von wiederum für sich isolierten Drähten. Insbesondere wird eine sog. Multifilament-Leiterstruktur gebildet, die in der Elektrotechnik für andere Zwecke bereits vorgeschlagen wurde. Gegebenenfalls kann auch eine Multiband- und/oder Multifolien-Leiterstruktur für den gleichen Zweck realisiert werden.

Unabhängig von der Art des eingesetzten kapazitiv kompensierten Induktors besteht ein Problem darin, die Heizleistung vom Generator bzw. Frequenzumrichter, der bevorzugt an der Erdboden- bzw. Meeres- Oberfläche positioniert ist, möglichst verlustarm an die Leiterschleife im Reservoir zu übertragen.

Ein weiteres Problem stellt die Durchdringung der Deckschicht - Overburden - durch Zuleitungen dar, die derart zu erfolgen hat, dass unter keinen Umständen Fluida aus dem Reservoir unkontrolliert an die Oberfläche gelangen dürfen, was auch unter dem Stichwort: Caprock Integrity bekannt ist.

Zusätzlich dazu stellt auch die Belastung durch mechanischen und hydraulischen Aussendruck ein Problem dar, dem die Zuleitung Onshore wie Offshore insbesondere bei über 1000 m tief liegenden Reservoiren standhalten muss, was einem Druck von über 100 bar entspricht.

Bisher wird überwiegend davon ausgegangen, dass die Verbindung der Leiterschleife mit einem Umrichter durch eine kapazitiv kompensierte Induktorleitung erfolgt. Die Verluste im Deckgebirge - Overburden - können weitgehend vermieden werden, indem Hin- und Rückleiter parallel und in geringem Abstand voneinander, z.B. <5 m) geführt werden, solange keine metallische insbesondere keine ferromagnetische Schirmung/Umhüllung jedes einzelnen Induktorarmes - Hin- bzw. Rückleitung - erfolgt, da sonst in dieser erhebliche Verluste durch Wirbelströme und Hysterese auftreten würden. Eine solche Einschränkung im Material der Bohrungsauskleidung verbietet insbesondere die Verwendung der sonst, z.B. bei SAGD üblichen Stahlrohre. Es würden also Kunststoffrohre zur Bohrlochauskleidung und Bohrlochköpfe aus Kunststoff, z.B. GFK benötigt, die prinzipiell gefertigt werden können, jedoch kostspielig und derzeit nicht zertifiziert sind.

Beispielsweise ist in der US 1 625 125 A ein elektrisches Leiterpaar offenbart, dass in mehrere Leiterpaare aufgeteilt wird, wobei Hin- und Rückleiter der Leiterpaare jeweils abwechselnd konzyklisch und/oder gleichmäßig verteilt angeordnet sind, um eine Selbstinduktion in Leitern einer Energieübertragungsleitung zu verringern.

Die WO 00/00989 A1 offenbart ein Verfahren zur Bereitstellung eines ein- oder mehrphasigen elektrischen Kabels zur Leitung von Strom durch isolierte Leiter und zur Erzeugung eines schwachen äußeren Magnetfelds, um so ein Kabel zu erhalten, bei dem mindestens einer der oben genannten Leiter aus zwei oder mehr isolierten Teilleitern in Parallelschaltung gebildet ist, und bei dem die Summe der Querschnittsflächen der Teilleiter gleich einer vorgesehenen Querschnittsfläche des Leiters ist, und bei dem die Summe der Ströme, die durch die Teilleiter fließen, gleich einem vorgegebenen Strom ist, der durch den Leiter fließt. Die Anordnung in dem Kabel ist dergestalt, dass jeder der genannten Teilleiter zu einem Leiter oder Teilleiter benachbart ist, der entweder eine andere Phase oder eine andere Stromrichtung aufweist.

Es ist auch bekannt, eine Verbindung als Koaxialleitung auszuführen. Dabei wird die Ausgangsspannung eines Umrichters zwischen Innen- und Außenleiter der Koaxialleitung eingespeist, um das Deckgebirge zu durchdringen. Im Reservoir sind Innen- und Außenleiter Y-förmig auseinander geführt, um die beiden Arme des Induktors zu bilden und am gegenüber liegenden Ende miteinander noch im Reservoir verbunden, um die Leiterschleife zu schließen. Aufgrund der symmetrischen Speisung kann ein Außenmantel der Koaxialleitung jedoch nicht auf Erdpotential gelegt werden und erfordert daher eine elektrische Außenisolation. Bei einer solchen Anordnung treten keine Magnetfelder außerhalb der Koaxialleiter auf und daher auch keine Wirbelstromverluste im Deckgebirge. Weiterhin kann die Koaxialleitung mit elektrischer Außenisolation auch von einem Stahlrohr umhüllt sein, welches in das Deckgebirge einbetoniert wird, um eine Abdichtung gegen das Reservoir sicherzustellen. Des Weiteren sind übliche stählerne Bohrlochköpfe verwendbar. Nachteilig ist jedoch die Notwendigkeit einer Außenisolation. Zum einen kann diese elektrisch Versagen, was zu Überschlägen zum Bohrkopf oder der Bohrungsauskleidung führen kann, zum anderen könnten durch einen Ringspalt zwischen der Außenisolation und der umgebenden Bohrungsauskleidung Fluida aus dem Reservoir bis zu Oberfläche gelangen, wenn eine Dichtung versagt. Dieses Risiko wird dadurch erhöht, dass beim Einführen der Koaxialzuleitung in die Bohrungsauskleidung unter Realbedingungen Beschädigungen auftreten und/oder Verunreinigung eingebracht werden.

Aus der DE 16 15 041 A ist eine Leiteranordnung bekannt, bei der einzelne Stränge von drei getrennt isolierten Phasenleiter innerhalb eines Rohres mit Hilfe eines Fluids voneinander isoliert werden und bei der in vorbestimmten Abständen Stützscheiben aus einem keramischen Werkstoff oder einem anderen guten Isolierstoff vorgesehen sind, um einen im wesentlichen gleichmäßigen Abstand der Phaseneiterstränge zueinander und zum Rohr hin zu gewährleisten.

Ausgehend vom Stand der Technik ist es Aufgabe der Erfindung eine geeignete Vorrichtung bzw. Leiter-Anordnung zur Speisung einer elektrischen bzw. elektromagnetischen Heizung eines Reservoirs einer Schweröl- bzw. Ölsand-Lagerstätte zu schaffen, die ökologische Risiken minimiert und effizient betrieben werden kann.

Diese Aufgabe wird mittels einer Anordnung mehrerer elektrischer Leiterpaare zur symmetrischen Speisung eines Verbrauchers - insbesondere einer kapazitiv kompensierten Leiterschleife zur induktiven Heizung von Lagerstätten kohlenwasserstoffhaltiger Substanzen wie Ölsand, Bitumen, Schweröl, Erdgas, Schiefergas - und eines sie umhüllenden Schirmrohres gelöst, wobei Hin- und Rückleiter der Leiterpaare jeweils abwechselnd konzyklisch und/oder gleichmäßig verteilt innerhalb des die mehreren Leiterpaare umhüllenden Schirmrohres angeordnet sind. Dabei sind die Leiter in einem vorbestimmten Abstand radial und gleichmäßig über den Umfang verteilt, wobei abwechselnd ein Hin- und Rückleiter eines Leiterpaares angeordnet ist. Die Leiter sind vorzugsweise zueinander beabstandet angeordnet. Der Abstand von Mantelflächen von zwei Leitern zueinander ist dabei zum Beispiel mindestens so groß wie der Durchmesser eines der Leiter. Durch den vollständigen Einschluss des elektrischen Feldes in der Leiterstruktur, kann die elektrische Isolation des Schirmrohres zum umgebenden Erdreich bei Onshore- bzw. zum umgebenden Meerwasser bei Offshore-Anwendungen entfallen.

Die Anordnung von Hin- und Rückleiter-Paaren führt zu einer symmetrischen Leitung, die ideal geeignet ist, die zum Erdpotential symmetrische Ausgangsspannung des Generators an eine Leiterschleife zu übertragen - dies gilt insbesondere bei Verwendung eines isolierenden Ausgangstrafos mit einem geerdetem Mittelabgriff. Je höher die Anzahl der Hin- und Rückleiter-Paaren bei beschriebener abwechselnder Anordnung ist, desto schneller fallen die sie umgebenden elektrischen und magnetischen Felder nach außen zum Schirmrohr hin ab. Demnach sind die im Schirmrohr auftretenden Ströme und die damit einhergehenden Verluste geringer. Darüber hinaus werden Leiter mit abgerundetem sektorförmigem Leiterquerschnitt verwendet. Damit können höhere Kapazitätsbeläge und damit geringere Leitungsimpedanzen erreicht werden, ohne die elektrische Maximalfeldstärke zu erhöhen.

Das kann dazu genutzt werden, die Leiterquerschnittsabmessungen zu verringern, bzw. den Bereich der erreichbaren Leitungsimpedanzen nach unten zu erweitern, ohne die Anforderungen an die Spannungsfestigkeit des Dielektrikums zu erhöhen.

Bei einer vorteilhaften Ausführungsform sind die Leiterquerschnitte hohl ausgebildet. Dadurch kann Gewicht eingespart werden und der Leiterquerschnitt bei hohen Frequenzen - hier bis 200 kHz besser genutzt werden.

Je nach mechanischer und elektrischer Anforderung der Einsatzbedingung, kann eine als Dielektrikum wirkende Isolation zwischen den Leitern aus Kunststoff oder Keramik oder als ein Fluid gewählt werden. Feststoffdielektrika wie die aus Kunststoff oder Keramik haben die Vorteile, dass sie die Leiter gleichzeitig stützen und die Leitung gegen ein Durchströmen von Fluida aus dem Reservoir abdichten, wodurch eine Caprock-Integrity gewährt bleibt. Gase als Dielektrikum haben den Vorteil, dass sie hohen Temperaturen dauerhaft standhalten. Auch einige Silikon- oder Synthetiköle können bei hohen Temperaturen um oder über 300°C als Dielektrikum genutzt werden. Flüssige oder gasförmige Dielektrika haben den Vorteil, dass sie sich der Biegung der Leitung nicht widersetzen und ihre elektrische Spannungsfestigkeit erhalten bleibt. Vorteilhaft gegenüber einer Gasfüllung ist noch, dass beispielsweise ein als Dielektrikum eingesetztes Öl aufgrund seines spezifischen Gewichts einen hydrostatischen Druck aufbauen kann, der etwa dem des umgebenden Erdreichs entspricht. Demnach würde ein Außenleiter durch den Innendruck des Öls gestützt.

In einer weiteren vorteilhaften Ausführungsform sind in vorbestimmten Abständen Stützscheiben zur Halterung und oder Führung der Leiter im Schirmrohr vorgesehen. Die Stützscheiben werden benötigt, die im Schirmrohr geführten Leiter in Position zu halten und gleichzeitig die Längsdichtigkeit der Leitung sicherzustellen. Im Falle flüssiger Dielektrika würden jedoch kleine Öffnungen in den Stützscheiben erforderlich, wodurch ein Außenleiter durch den Innendruck des Öls gestützt werden kann.

Bei einer besonders zweckmäßigen Ausführungsform sind die Leiter oder Leiterpaare im Schirmrohr in Form einer Helix angeordnet. Die Führung der Leiterpaare als Helix ist vorteilhaft bei der Verlegung in Bögen, da sie einen Längenausgleich von Innen- bzw. Außenbögen ermöglicht. Des Weiteren kann dadurch zusätzlich eine weitere Reduktion der elektromagnetischen Abstrahlung erreicht werden.

Die Leiter und /oder das Schirmrohr sind vorteilhaft aus einem elektrisch hochleitfähigen und nicht-ferromagnetischen Material (beispielweise Aluminium) herzustellen, um ohmsche Verluste und magnetische Hystereseverluste zu mindern bzw. zu vermeiden.

Weitere Vorteile ergeben sich bei der Erfindung, weil das Schirmrohr konzentrisch mehrschichtig aufgebaut ist. Sofern die innerste Schicht aus einem guten elektrischen Leiter, z.B. Aluminium besteht, können die ohmschen Verluste vermindert werden. Durch Leitermaterial, das nicht ferromagnetisch ist, werden Hystereseverluste vermieden. Bereits eine wenige Millimeter dicke innerste Leiterschicht, z.B. von 3-5 Skin-Eindringtiefen ist ausreichend, um eine hinreichend hohe elektromagnetische Abschirmung zu gewährleisten. Eine weitere Schicht, beispielsweise aus Stahl, kann eine geforderte mechanische Stabilität gewährleisten. Falls erforderlich, können weitere Kunststoffbeschichtungen als Korrosionsschutz aufgetragen werden, die insbesondere bei Offshore-Anwendungen notwendig sein können.

Weitere Einzelheiten und Vorteile der Erfindung ergeben sich aus der nachfolgenden Figurenbeschreibung von und den dazugehörigen Ausführungsbeispielen.

Die einzige Figur zeigt eine perspektivische Ansicht eines Schnitts durch die Längsachse eines Leiters in einer schematischen - nicht beanspruchten - Darstellung zur Erläuterung der Erfindung.

In der einzigen Figur werden mehrere Hinleiter 1 sowie Rückleiter 2 einer Anordnung mehrerer elektrischer Leiterpaare 3 zur symmetrischen Speisung eines Verbrauchers - nicht gezeigt - innerhalb eines sie umhüllenden Schirmrohrs 4 dargestellt. Dabei bilden ein Hin- und Rückleiter 1, 2, ein Leiterpaar 3, wobei mehrere Leiterpaare 3 derart in dem umhüllenden Schirmrohr angeordnet sind, dass sich die einzelnen Hin- und Rückleiter 1, 2 jeweils abwechselnd, konzyklisch und gleichmäßig innerhalb des Schirmrohres 4 verteilen. Vorliegend werden drei von insgesamt 6 Leitern 1, 2 gezeigt, die jeweils drei Leiterpaare 3 bilden, die in einem in etwa gleichen Abstand über den Umfang eines Kreises verteilt sind und durch gleiche Abstände voneinander getrennt angeordnet sind. Dadurch werden die negativen elektrischen und magnetischen Feldeinflüsse aufgrund der in den Leitern 1, 2 bzw. Leiterpaaren 3 fließenden Ströme minimiert.

Bei einer besonders bevorzugten Ausführungsform wird die Anzahl der Hin- 1 und Rückleiter 2 -Paare 3 bei beschriebener abwechselnder Anordnung erhöht, da sich dadurch die sie umgebenden elektromagnetischen Felder nach außen zum Schirmrohr 4 hin besonders schnell abschwächen. Dadurch nehmen die sich im Schirmrohr 4 bildenden Wirbelströme und die damit einhergehenden Verluste ab.

Im vorliegenden Ausführungsbeispiel ist als Isolation bzw. Dielektrikum zwischen den Leitern 1, 2 ein Fluid - beispielsweise ein Gas wie Stickstoff oder SF₆ bzw. eine Flüssigkeit wie Trafo- oder Silikonöl vorgesehen. Flüssige oder gasförmige Dielektrika haben den Vorteil, dass sie sich einer Biegung der Leitung nicht widersetzen und ihre elektrische Spannungsfestigkeit erhalten bleibt. Es werden jedoch in bestimmten Abständen, beispielsweise einem bis zwanzig Meter, Stützscheiben 5 benötigt, die die Leiter 1, 2 in Position halten und gleichzeitig die Längsdichtigkeit der Leitung sicherstellen. Gase als Dielektrikum haben den Vorteil, dass sie hohen Temperaturen dauerhaft standhalten. Auch einige Silikon- oder Synthetiköle können bei hohen Temperaturen um oder über 300° C als Dielektrikum genutzt werden.

In einer weiteren Ausführungsform der Erfindung wird beispielsweise statt einer Gasfüllung Öl verwendet, welches aufgrund seines spezifischen Gewichts einen hydrostatischen Druck aufbauen kann, der etwa dem des umgebenden Erdreichs entspricht. Dadurch kann ein Außenleiter durch einen Innendruck des Öls gestützt werden, wozu jedoch kleine Öffnungen in den Stützscheiben 5 vorzusehen sind.

Bei einer besonders vorteilhaften Ausführungsform sind aufeinander folgende verteilte Stützscheiben 5 kontinuierlich leicht gegeneinander verdreht, wobei die einzelnen Leiter 1, 2 bzw. Leiterpaare 3 eine Helix bilden. Durch eine Führung der Leiterpaare 3 als Helix können diese besonders vorteilhaft in Bögen zum Längenausgleich von Innen- bzw. Außenkurven verlegt werden. Darüber hinaus bietet eine solche "Verdrillung" eine weitere Reduktion insbesondere einer elektromagnetischen Abstrahlung der Leiter 1, 2.

Das die Leiterpaare 3 umhüllende Schirmrohr 4 kann auf Erdpotential gelegt werden, bzw. darf ohne eine elektrische Isolation durch Erdreich bzw. Meerwasser geführt werden. Bei den hier verwendeten, im Vergleich zur Netzfrequenz hohen Betriebsfrequenzen im Bereich von 10-200 kHz ist eine Erdung durch einen kapazitiven Kurzschluss auch dann sichergestellt, wenn eine dünne, z.B. 0.5 mm dicke Kunststoffaußenbeschichtung als Korrosionsschutz aufgebracht ist. Es ergeben sich daraus wesentliche Vorteile gegenüber einer räumlich weiter getrennten und ungeschirmten Führung von Hin- und Rückleitern 1, 2, wie sie aus dem Stand der Technik bekannt sind.

Die Leiterpaare 3 inkl. des Schirmrohrs 4 können durch einen marktüblichen Bohrlochkopf aus Stahl geführt werden, da keine elektromagnetischen Felder außerhalb des Schirmrohres vorliegen. Andernfalls würden die elektromagnetischen Felder zu einer unerwünschten und nicht zulässigen Erwärmung eines stählernen Bohrlochkopfes führen, oder einen elektrisch nicht leitenden und nicht ferromagnetischen Bohrlochkopf, beispielsweise aus Kunststoff erforderlich machen. Bohrlochköpfe aus Kunststoff werden derzeit jedoch nicht entwickelt.

Darüber hinaus kann eine Verlegung der geschirmten Leiterpaare 3 durch ein Bohrloch, zur Verbindung zwischen Oberfläche und Reservoir, in üblicher Weise mit einer Abdichtung aus Beton erfolgen, da keine elektromagnetischen Felder außerhalb der Leitung auftreten. Das äußere Schirmrohr 4 kann gleichermaßen behandelt werden, wie die sonst in der Öl- & Gas-Industrie üblichen Rohrleitungen. Somit kann die geforderte Dichtigkeit sichergestellt werden, was für das Zulassungsverfahren der Methode unabdingbar ist.

Ein feldfreier und damit verlustfreie Außenraum ist insbesondere bei der Verwirklichung einer Durchleitung durch Meerwasser von Vorteil, da die elektrische Leitfähigkeit des Salzwassers von ca. 5 S/m um eine Vielfaches, ca. 10-1000-faches höher ist als bei einem Deckgebirge bei Onshore-Anwendungen. Die Durchleitung eines ungeschirmten Induktorkabels durch Meerwasser würde zu entsprechend höheren und evtl. nicht mehr akzeptablen elektrischen Verlusten führen, die mit der geschirmten Multipaarleitung 3 vermieden werden können.

Diese mehrpaarige geschirmte Leitung 3 verbindet eine kapazitiv kompensierte Leiterschleife, die im Reservoir verlegt ist, mit einem Leistungsgenerator, z.B. Umrichter -nicht gezeigt - auf der Oberfläche. Dazu werden alle Hinleiter 1 zusammengeschlossen und auf eine Ausgangsklemme des Generators gelegt und ebenso alle Rückleiter 2 zusammengeschlossen und auf die andere Ausgangsklemme des Generators gelegt. In gleicher Weise werden am anderen Ende der Zuleitung im Reservoir alle Hinleiter 1 auf einen Zweig der Leiterschleife gelegt und alle Rückleiter 2 auf den anderen Zweig der Schleife gelegt. Üblicherweise erfolgt eine Auskopplung der Leistung am Umrichter über einen Ausgangstrafo zur elektrische Isolation und Spannungsanpassung an die Last. Vorteilhaft kann ein Aus+gangstrafo mit Mittelabgriff verwendet werden. Der Mittelabgriff kann zur Erdung auf das Schirmrohr 4 gelegt werden, wobei bei der Betriebsfrequenz auch dann eine kapazitive Erdung gegeben ist, wenn das Schirmrohr 4 mit einer elektrisch isolierenden Beschichtung, beispielsweise Kunststoff, Schutzanstrich, etc umhüllt ist. Eine Wellenimpedanz der Leitungspaare 3 kann durch entsprechende Querschnittsgestaltung, d.h. Rohrdurchmesser und Rohrabstände sowie Abstand zum Schirmrohr 4, und einer Wahl des Dielektrikums in weiten Bereichen, z.B. 1 - 500 Ohm festgelegt werden. Dies erfolgt abgestimmt auf Generator- und Last-Impedanz und elektrischer Länge der Leitungspaare 3. Mit dem geerdeten Mittelabgriff am Ausgangstrafo wird eine symmetrische Ausgangsspannung sichergestellt. Das ist wichtig, um das Schirmrohr 4 und alle damit verbundenen Betriebsmittels, z.B. einen Bohrlochkopf sicher auf Erdpotential zu halten.

Wird ein kompensiertes Induktorkabel - wie es hier der Fall ist - selbst direkt an den Ausgangstrafo des Umrichters angeschlossen, muss eine Impedanzanpassung alleine durch den Ausgangstrafo sichergestellt werden. Wird jedoch - wie hier beschrieben - zur Verbindung von Generator, Umrichter evtl. inkl. Ausgangstrafo zur Leiterschleife im Reservoir eine Übertragungsleitung eingesetzt, kann diese zusätzlich oder alternativ als Leitungstransformator eingesetzt werden. Dazu ist die Leitungsimpedanz (Z) in geeigneter Weise: Z_Leitung=sqrt(Z_generator*Z_Last) zu wählen. Die Betriebsfrequenz der Leiterschleife ist auf die elektrische Länge der geschirmten Multipaar-Zuleitung 3 derart abzustimmen, dass eine λ/4 bzw. (2*n+1)* λ/4, mit n=0, 1 ,2, ... Transformation erreicht wird. Andere Transformationen, die auch einen Teil Blindleistungskompensation der Leiterschleife einschließen, können ebenfalls erreicht werden.

## Patentansprüche

1. Anordnung mehrerer elektrischer Leiterpaare (3) zur symmetrischen Speisung einer kapazitiv kompensierten Leiterschleife zum induktiven Heizen und eines sie umhüllenden Schirmrohres (4), wobei
Hin- (1) und Rückleiter (2) der Leiterpaare (3) jeweils abwechselnd, konzyklisch und gleichmäßig über den Umfang eines Kreises verteilt innerhalb des die mehreren Leiterpaare (3) umhüllenden Schirmrohres (4) angeordnet sind und die Hin- (1) und Rückleiter (2) jeweils einen kreissektorförmigen Querschnitt aufweisen, und wobei das Schirmrohr (4) konzentrisch mehrschichtig aufgebaut ist und eine innerste Schicht des Schirmrohres (4) aus einem diamagnetischen oder paramagnetischen Material hergestellt ist.

2. Anordnung nach Anspruch 1, **dadurch gekennzeichnet, dass** der Querschnitt der Leiter hohl ausgebildet ist.

3. Anordnung nach Anspruch 1 oder 2, **dadurch gekennzeichnet, dass** eine als Dielektrikum wirkende Isolation zwischen den Hin- und Rückleitern (1, 2) Kunststoff oder Keramik oder ein Fluid ist.

4. Anordnung nach einem der Ansprüche 1 bis 3, **dadurch gekennzeichnet, dass** in vorbestimmten Abständen Stützscheiben (5) zur Halterung und oder Führung der Leiter (1, 2) oder Leiterpaare (3) im Schirmrohr (4) vorsehbar sind.

5. Anordnung nach einem der Ansprüche 1 bis 4, **dadurch gekennzeichnet, dass** die Leiter (1, 2) oder Leiterpaare (3) im Schirmrohr (4) in Form einer Helix angeordnet sind.

6. Anordnung nach einem der Ansprüche 1 bis 5, **dadurch gekennzeichnet, dass** die Leiter (1, 2) aus einem diamagnetischen oder paramagnetischen Material hergestellt sind.

7. Anordnung nach einem der Ansprüche 1 bis 6, **dadurch gekennzeichnet, dass**
eine äußere Schicht des Schirmrohres (4) eine Isolationsschicht ist.

## Claims

1. Arrangement of a plurality of electrical conductor pairs (3) for symmetrical supplying of a capacitively compensated conductor loop for induction heating and a shield pipe (4) enclosing them, wherein
supply (1) and return (2) lines of the conductor pairs (3) are alternatingly, concentrically and uniformly distributed around the circumference of a circle within the shield pipe (4) enclosing the plurality of conductor pairs (3) and the supply (1) and return (2) lines each has a circular sector-shaped cross-section, and wherein the shield pipe (4) is designed concentrically in multiple layers and an innermost layer of the shield pipe (4) is made of a diamagnetic or paramagnetic material.

2. Arrangement according to claim 1, **characterised in that** the cross-section of the conductor is hollow.

3. Arrangement according to claim 1 or 2, **characterised in that** insulation acting as a dielectric between the supply and return lines (1, 2) is plastic or ceramic or a fluid.

4. Arrangement according to one of claims 1 to 3, **characterised in that** supporting rings (5) can be provided at predetermined intervals for support and or guidance of the conductors (1, 2) or conductor pairs (3) in the shield pipe (4).

5. Arrangement according to one of claims 1 to 4, **characterised in that** the conductors (1, 2) or conductor pairs (3) in the shield pipe (4) are arranged in the form of a helix.

6. Arrangement according to one of claims 1 to 5, **characterised in that** the conductors (1, 2) are made of a diamagnetic or paramagnetic material.

7. Arrangement according to one of claims 1 to 6, **characterised in that** an external layer of the shield pipe (4) is an insulation layer.

## Revendications

1. Agencement de plusieurs paires ( 3 ) de conducteurs électriques pour l'alimentation symétrique d'une boucle conductrice compensée capacitivement pour le chauffage inductif et d'un tuyau ( 4 ) de blindage l'entourant, dans lequel
des conducteurs d'aller ( 1 ) et de retour ( 2 ) de la paire ( 3 ) de conducteurs sont répartis en alternance et concyliquement et uniformément sur le pourtour d'un cercle, à l'intérieur du tuyau ( 4 ) de blindage entourant les plusieurs paires ( 3 ) de conducteurs et les conducteurs d'aller ( 1 ) et de retour ( 2 ) ont respectivement une section transversale en forme de secteur de cercle et le tuyau ( 4 ) de blindage est formé concentriquement en plusieurs couches et une couche, la plus à l'intérieur du tuyau ( 4 ) de blindage, est en matériau diamagnétique ou paramagnétique.

2. Agencement suivant la revendication 1, **caractérisé en ce que** la section transversale des conducteurs est creuse.

3. Agencement suivant la revendication 1 ou 2, **caractérisé en ce qu'**un isolant, servant de diélectrique entre les conducteurs d'aller ( 1 ) et de retour ( 2 ), est de la matière plastique ou de la céramique ou un fluide.

4. Agencement suivant l'une des revendications 1 à 3, **caractérisé en ce qu'**il peut être prévu, à des intervalles définis à l'avance, des disques ( 5 ) d'appui pour le maintien ou pour le guidage des conducteurs ( 1, 2 ) ou des paires ( 3 ) de conducteurs dans le tuyau ( 4 ) de blindage.

5. Agencement suivant l'une des revendications 1 à 4, **caractérisé en ce que** les conducteurs ( 1, 2 ) ou les paires ( 3 ) de conducteurs sont disposés sous la forme d'une hélice dans le tuyau ( 4 ) de blindage.

6. Agencement suivant l'une des revendications 1 à 5, **caractérisé en ce que** les conducteurs ( 1, 2 ) sont en un matériau diamagnétique ou paramagnétique.

7. Agencement suivant l'une des revendications 1 à 6, **caractérisé en ce qu'**une couche extérieure du tuyau ( 4 ) de blindage est une couche isolante.
